# EUROPÄISCHE PATENTSCHRIFT

(11) **EP 0 948 418 B1**
(45) Veröffentlichungstag und Bekanntmachung des Hinweises auf die Patenterteilung: **14.05.2003**
(21) Anmeldenummer: 98954413.5
(22) Anmeldetag: 14.10.1998
(51) Int. Cl.: B21D 39/03

(54) **VERFAHREN UND VORRICHTUNG ZUM MECHANISCHEN FÜGEN**
MECHANICAL ASSEMBLY PROCESS AND DEVICE
PROCEDE D'ASSEMBLAGE MECANIQUE

(30) Priorität: 25.10.1997 DE 19747267
(43) Veröffentlichungstag der Anmeldung: 13.10.1999
(73) Patentinhaber: ECKOLD AG, CH-7203 Trimmis (CH)
(72) Erfinder: ENGLER, Markus, CH-7205 Zizers (CH); SCHNEIDER, Dominik, CH-7000 Chur (CH)
(74) Vertreter: Sparing Röhl Henseler Patentanwälte
(86) Internationale Anmeldenummer: EP9806507
(87) Internationale Veröffentlichungsnummer: WO99021668

(56) Entgegenhaltungen:
- EP-A- 0 077 932
- DE-A- 2 213 810
- DE-A- 3 131 301
- FR-A- 1 087 440
- GB-A- 2 073 079
- US-A- 3 465 414

## Beschreibung

Die Erfindung betrifft ein Verfahren und eine Vorrichtung zum mechanischen Fügen von Blechteilen nach dem Oberbegriff des Anspruchs 1 bzw. 15 (stehe z.B. EP-A-0 077 932).

Beim mechanischen Fügen mittels Umformen werden an Verbindungsstellen zu verbindende Blechteile unter der Wirkung von Werkzeugsätzen, die jeweils aus Stempel und Matrize bestehen, kleine räumliche Gebilde geformt, die Fügeelemente. Diese Fügeelemente werden gebildet, indem in einem Fügebereich der Blechwerkstoff der flächig aufeinanderüegenden Blechteile aus der Blechebene gemeinsam heraus verschoben und gestaucht wird. Damit entstehen in konstruktiver Sicht nicht lösbare Fügeelemente durch mechanisches Fügen. Aus den Blechteilen kann hierzu entweder ein Volumenbereich herausgedrückt oder durchgesetzt und dann durch Stauchen umgeformt werden, so daß seine Breite zunimmt. Man spricht insoweit auch vom Clinchen. Zur Erhöhung der Tragkraft eines solchen Fügeelements können Hilfsfügeteile in Form von Stanznieten in das Fügeelement beim Fügen eingearbeitet werden. Die Einzelblechdicken liegen üblicherweise im Bereich zwischen 0, 5 und 3 mm.

Die für diese mechanischen Fügevorgänge aufzubringenden Umformenergien werden durch jeweils einen Pressenhub aufgebracht, der die notwendigen Preßkräfte als Fügekräfte zur Verfügung stellt. Je nach Werkstoffart und Dicke der zu verbindenden Blechteile liegen die Preßkräfte üblicherweise im Bereich zwischen 20 und 100 kN.

Ein hierzu einsetzbares Fügewerkzeug ist beispielsweise aus EP-A-77932 bekannt. Dort wird ein Fügebereich begrenzt von einem von einer Presse angetriebenen Stempel und einer stationären Matrize. Wird der Stempel in Richtung Matrize bewegt, wird das Material der Bleche in einen Hohlraum der Matrize tiefgezogen. Erreicht das matrizenseitige Blech den Boden des Hohlraums, der von einem Amboß gebildet wird, und wird der Druck auf den Stempel aufrechterhalten oder erhöht, kann sich der Boden des durchgesetzten Fügeabschnitts seitlich ausbreiten, da das Material gestaucht wird und die den Matrizenhohlraum seitlich begrenzenden Wandungen ausweichen. Ein Vorteil solcher Fügewerkzeuge besteht darin, daß mit einem einzigen Pressenhub sowohl das Durchsetzen als auch das Stauchen des Blechmaterials erfolgen kann. Dafür muß aber sichergestellt sein, daß die die Seitenwände des Matrizenhohlraumes definierenden Elemente einerseits eine hohe Festigkeit aufweisen, um als Widerlager beim Durchsetzen zu dienen, andererseits aber hinreichend flexibel sein, um beim Stauchen ausweichen zu können. Verteilt man beide Funktionen auf getrennte Elemente, wird die Matrizengestaltung aufwendiger.

Wie bereits ausgeführt, müssen je nach Materialeigenschaften und Dicke der Blechteile große Umformenergien aufgebracht werden. Die Pressen müssen folglich hohe Kräfte aufnehmen und sind daher massiv auszuführen. Ebenfalls schwere Pressen sind notwendig, wenn beispielsweise mehrere Stempel- und Matrizensätze eingebaut werden, um in einem Pressenhub mehrere Fügeverbindungen zu erzeugen.

Bei Einzelfügevorrichtungen setzt man gewöhnlich die Matrize stationär in einen Schenkel eines C-förmigen Bügels einer Zangenanordnung oder einer analogen Vorrichtung ein, dessen anderer Schenkel eine Führung für einen Stempel aufweist. Für einen Stempelantrieb wird dann ein Hydraulik-Arbeitszylinder oder auch ein Pneumatikzylinder oder eine Exzenterpresse verwendet, dessen Stößel am Stempel angreift, während die Reaktionskräfte über einen Zylinderkorpus in den C-Bügel abgeleitet werden. Für den Hub ist entweder eine Kraft- oder eine Wegbegrenzung vorgesehen. Die erforderlichen Drücke des Hydraulikmediums liegen in der Größenordnung von einigen zehn bar und bis zu 500 bar. Zugehörige Schlauchzu- und -ableitungen sind entsprechend unflexibel, massiv und schwer.

Aus den vorstehend geschilderten Gründen bleiben dem mechanischen Fügen bestimmte Einsatzgebiete verschlossen, für die es sich gleichwohl besonders eignen würde. So sind die oben beschriebenen Fügegeräte mit ihren Hydraulikschläuchen häufig zu schwer und unbeweglich, um an schnell arbeitenden Robotern etwa der Kraftfahrzeugindustrie eingesetzt zu werden. Ein weiteres Beispiel sind Hausbauten vor allem in den USA, wo die herkömmlichen Fachwerke aus Holz durch solche aus Stahlprofilen ersetzt werden, bei denen es wünschenswert wäre, daß sie vom Bauherrn selbst gefügt werden könnten. Das Gewicht der herkömmlichen Fügegeräte, die fehlende Flexibilität der Leitungen als auch die geringe Werkzeugausladung machen deren Einsatz für solche Zwecke äußert unpraktisch.

Aufgabe der Erfindung ist es daher, ein Verfahren zum mechanischen Fügen nach dem Oberbegriff des Anspruchs 1 zu schaffen, das den Einsatz leichter und unter Berücksichtigung der Kosten auch der Antriebsaggregate preisgünstiger Geräte ermöglicht.

Diese Aufgabe wird erfindungsgemäß durch die Merhmale des Anspruchs 1 gelöst.

Hierzu überträgt eine auftreffende beschleunigte Masse mehrere Impulse, die als Schläge zu einer Schlagbeanspruchung führen. Die in jedem Einzelschritt zugeführte Energie muß ausreichen, das Material unter Durchlaufen des elastischen Bereiches der Verformungskennlinie bis in den plastischen Bereich hinein umzuformen. Es ist dabei bevorzugt, über diese Mindestenergie nicht weit hinauszugehen, um die Vorteile des erfindungsgemäßen Verfahrens voll nutzen zu können. Die Gesamtheit der Einzelschläge einer mechanischen Fügung ergibt dann das erwünschte Fügeelement, das somit in Teilschritten entsteht.

Die Einzelschritt-Mindestenergie ist überraschend gering und ermöglicht so, kleine, leichte und preisgünstige Fügegeräte auch für das Fügen von Stahlblechen von zweimal 0,5 mm und darüber zu schaffen. Da die jeweiligen Reaktionskräfte ebenfalls in jedem Einzelschritt aufzunehmen sind, können auch relativ leichte C-Bügel oder analoge Halterungen verwendet werden.

Es hat sich bewährt, die Einzelschritt-Energiezufuhr dadurch vorzunehmen, daß eine im Abstand von dem Stempel beweglich angeordnete Masse beschleunigt wird und auf den Stempel auftrifft, wobei die in ihr gespeicherte kinetische Energie auf den Stempel übertragen wird. Die Anzahl der erforderlichen Einzelschritte hängt dann von der Größe der Masse und ihrer Auftreffgeschwindigkeit, also dem auf den Stempel übertragenen Impuls, ab. Da die Auftreffmasse um Größenordnungen höher liegen kann als die Masse des Stempels und der mit ihm verbundenen Teile, wird praktisch der gesamte Impuls auf den Stempel übertragen. Dabei empfiehlt es sich, auf der Gegenseite, also hinter der Matrize, eine relativ große Masse anzuordnen, welche die Reaktionskräfte aufnimmt. Ein C-Bügel oder andere Halterungen dienen dann vor allem der Führung des Stempels relativ zu der Matrize und können entsprechend leicht aufgebaut werden. Altemativ kann natürlich auch die Matrize gegenüber dem Stempel verfahrbar ausgebildet sein, so daß die Schlagmasse auf die Matrize wirkt, die dann eine Schlagbeanspruchung überträgt.

Vorteilhafte Angaben über die Schlagzahl, die Schlagdauer und die Schlagfolge sind in den Unteransprüchen aufgeführt.

Für eine Beschleunigung einer Auftreffmasse bieten sich zahlreiche Möglichkeiten. Beispielhaft genannt sei ein freifliegender Kolben, dessen beiden Seiten abwechselnd und in schneller Folge mit Druckluft beaufschlagt werden. Man kann auch einen Unwucht-Schwingantrieb nach Art von Verdichtungsmaschinen vorsehen. Weiter kann man mittels eines Hubmagneten eine Schlagfeder vorspannen oder auch eine Masse mittels einer Explosivladung gegen den Stempel schießen.

Eine erfindungsgemäße Vorrichtung für ein schlagendes Fügen mit Einzelschlägen ist in Anspruch 15 angegeben.

Weitere Ausgestaltungen der Erfindung sind den Unteransprüchen und der nachfolgenden Beschreibung zu entnehmen.

Die Erfindung wird nachstehend anhand der in den beigefügten Abbildungen dargestellten Ausführungsbeispiele näher erläutert.
Fig. 1 zeigt weitgehend schematisiert in Seitenansicht, teilweise geschnitten, ein erstes Ausführungsbeispiel eines Fügegeräts, mit dem das erfindungsgemäße Verfahren durchführbar ist,
Fig. 2 zeigt weitgehend schematisiert in Seitenansicht, teilweise geschnitten, ein zweites Ausführungsbeispiel eines Fügegeräts, mit dem das erfindungsgemäße Verfahren durchführbar ist.

Fig. 1 zeigt ein Fügegerät zum mechanischen Fügen mittels Umformen mit einem unteren Schenkel 10 eines C-Bügels 12, in den eine Matrize 14 eines Fügewerkzeugsatzes eingespannt ist. Der Fügewerkzeugsatz umfaßt ferner einen Stempel 16. Die Matrize 14 und der Stempel 16 haben eine Bauart, wie sie beispielsweise in der genannten EP-A-77932 offenbart ist. Der Stempel 16 ist an einem Führungskolben 18 befestigt, der in einer Bohrung 20 eines Ansatzes 22 des C-Bügels 12 geradegeführt und gegen eine Verdrehung gesichert ist. Der Kolben 18 weist einen Bund 24 auf, und eine Feder 26 ist zwischen dem Bund 24 und einer Schulter 28 eingespannt, die den Führungskolben 18 in Richtung Matrize 14 drückt. In der hier dargestellten Ausgangsposition wird somit der Stempel 16 mit seiner Arbeitsfläche gegen die zu fügenden Werkstücke in Anlage gehalten bzw. vorgespannt, um ein Abheben des Stempel 16 von den Blechteilen 30 in einer Anfangsphase des Fügevorgangs zu verhindern.

Zu fügende Bleche 30 liegen auf einem weggebrochen dargestellten Stützelement 32 auf und werden von einem vorzugsweise zustellbaren, ebenfalls weggebrochen dargestellten Klemmhalter 34 in der Fügeposition gesichert. Bei den zu fügenden Blechen 30 handelt es sich um mindestens zwei aufeinanderliegende Bleche 30, wobei es durchaus üblich sind, daß mehr als zwei Bleche 30 durch punktförmige Fügeelemente verbunden werden. Die Fügung wird mit einer Wegbegrenzung, z.B. einer pneumatischen Druckabschaltung, ausgeführt, um eine Schlagfolge zu unterbrechen oder zu beenden, wie nachstehend noch erläutert wird. Der notwendige und hinreichende Fügeweg "X" ist der Abstand zwischen dem Bund 24 und einem Anschlagflansch 36. Bei anderen Ausführungsformen kann der Fügeweg auch einstellbar sein.

Der Ansatz 22 weist in Verlängerung seiner Bohrung 20 eine Geradführungsbohrung 38 für eine Schlagmasse 40 auf. Die Schlagmasse 40 ist in Pfeilrichtung zu einer hinundhergehenden Bewegung relativ zum Führungskolben 18 angetrieben. Die Schlagmasse 40 wird hier von einem freifliegenden Kolben gebildet, dessen beiden Seiten abwechselnd und mit schneller Folge mit Druckluft beaufschlagbar sind. Druckluftzu- und -ableitungen sind nicht dargestellt, da sie in bekannter Weise anbringbar sind. Die Schlagmasse 40 arbeitet schlagend gegen den Führungskolben 18, der den Schlag jeweils auf den Stempel 16 überträgt. Der Stempel 16 wird dadurch zu einem Schlagwerkzeug, das eine Schlagbeanspruchung in die Bleche 30 einleitet. Eine Folge von Einzelschlägen wird durch die abwechselnde Beaufschlagung der Schlagmasse 40 erzeugt, um den Fügeweg "X" durch Schlagbeanspruchung zu fügen. Die Schlagenergie der Einzelschläge führt dazu, daß der Stempel 16 eine einzelne Fügung jeweils in Teilfügeabschnitten ausführt, wobei jeder Einzelschlag den Stempel 16 aus einer zuvor eingenommen Teilfügeposition weiter auf die Matrize 14 zubewegt bis die Fügung fertiggestellt ist.

Die Schlagzahl beträgt vorzugsweise 10 bis 50 Schläge, insbesondere 10 bis 25 Schläge, pro Sekunde. Die Schlagzahl ist insbesondere abhängig von der Materialart der Bleche, d.h. Aluminium, Stahl, hochfester Stahl etc, und der Blechdicke. Um eine Schlagfolge zu unterbrechen oder zu beenden, wenn der Fügeweg "X" einschließlich Stauchen durchlaufen ist, kann die bereits genannte Wegbegrenzung vorgesehen sein.

Die durch die Schlagmasse 40 verursachte Schlagbeanspruchung der Bleche 30 in Form seriell auftretender Schläge sind Schläge mit kurzer Schlagdauer, die vorzugsweise in schneller Folge erzeugt werden. Die Schlagdauer eines Schlages wird vorzugsweise im Bereich zwischen 0,02 und 5 ms gewählt, insbesondere 0,1 bis 0,9 ms. Über die Kürze des Schlages soll erreicht werden, daß die Trägheit einer der bewegten Schlagmasse 40 zugeordneten Gegenmassse, hier der untere Schenkel 10, im wesentlichen nicht überwunden wird. Eine übliche Fügedauer kann dann unter einer Sekunde liegen mit einer Schlagfolge von beispielsweise 4 bis 10 Einzelschlägen beim mechanischen Fügen von Blechen 30 aus Aluminium mit Blechdicken von jeweils 1 mm.

In der Basis des C-Bügels 12 ist durch einen Pfeil 42 angedeutet, daß die Öffnungsweite des Bügels einstellbar ist, etwa um den Bügel über eine Abkantung zu führen, hinter der die Fügung vorzunehmen ist.

Der Klemmhalter kann zugleich als Abstreifer der gefügten Bleche 30 vom Stempel 16 dienen. Die üblichen federvorgespannten matrizenseitigen Abstreifer sind hier weniger geeignet, da sie die Impulsübertragung von der Schlagmasse 40 auf den Führungskolben bremsen würden. Man könnte hebelartige, gegebenenfalls manuell betätigbare Abstreifer verwenden, die aber zur Vereinfachung der Darstellung nicht gezeichnet sind.

Für das Einlegen der Werkstücke muß natürlich der Stempel 16 samt seinem Führungskolben 18 gegen die Kraft der Feder 26 nach oben gedrückt werden.

Die auf und ab pendelnde Schlagmasse 40 mit der Luftsäule oder einer Schlagfeder eines pneumatischen Antriebs kann ein schwingendes System darstellen, das außerhalb seiner Resonanzfrequenz, vorzugsweise weit unterhalb seiner Resonanzfrequenz, betrieben wird. Dann bleibt nämlich die Baugruppe, bestehend aus Ansatz 22 und C-Bügel, weitgehend im Stillstand, so daß das Gerät bequem von Hand geführt werden kann.

Bei dem erfindungsgemäßen Verfahren wird die Fügung mittels eines einzigen Hubes des Stempels 16 hergestellt, den er in mehreren diskreten Schritten durchläuft.

Gemäß einer nicht dargestellten Weiterbildung des Fügegeräts gemäß Fig. 1 kann die Halterung von Stempel und Matrize zangenförmig sein. Es kann auch eine Kraftumlenkung über eine schiefe Ebene vorgesehen werden. Femer sind auch Anlagen mit mehreren oder vielen Sätzen von Fügewerkzeugen vorstellbar, bei denen hinter den Matrizen eine einzige große gemeinsame Gegenmasse vorgesehen ist.

Eine erfindungsgemäße Vorrichtung zum mechanischen Fügen von Blechteilen umfaßt demnach einen Werkzeugsatz aus mindestens einem Stempel 16 und einer einen Amboß aufweisenden Matrize 14 als Werkzeugsatzelemente, zwischen denen die zu verbindenden Bleche 30 flächig übereinanderliegen, wobei mindestens ein Werkzeugsatzelement 16 oder 14 zur Beaufschlagung der Blechteile 30 mit einer Umformenergie verfahrbar ist, und das verfahrbare Werkzeugelement als Schlagwerkzeug mit einer bewegten Masse 40 ausgebildet ist, mit dem eine Schlagbeanspruchung in Form serietler Schläge kurzer Schlagdauer in die Blechteile 30 einleitbar ist.

Fig. 2 zeigt ein zweites Ausführungsbeispiel eines Fügegerätes, das sich von dem zu Fig. 1 beschriebenen lediglich dadurch unterscheidet, daß die Positionen von Matrize 14 und Stempel 16 ausgetauscht wurden. Die Schlagmasse 40 wirkt hier also auf die Matrize 14, während der Stempel 16 stationär eingespannt ist. Im übrigen gelten die vorstehenden Ausführungen zu Fig. 1 entsprechend.

Konstruktiv kann ferner vorgesehen sein, daß die Schlagmasse 40 entweder elektromechanisch oder pneumatisch oder über eine in einer Achsenrichtung eine periodische Auf- und Abbewegung ausführende Anordnung beschleunigt wird. Auch die Zündung eines Explosivstoffes ist einsetzbar. Die unterschiedlichen Antriebsmittel ermöglichen alle ein Schlagfügen gemäß der Erfindung. Bei beiden dargestellen Ausführungsbeispielen kann zudem das nicht als Schlagwerkzeug ausgebildete Werkzeugelement zusätzlich bewegbar ausgebildet sein in bezug auf das Schlagwerkzeug. Bei der Ausbildung gemäß Fig. 1 ist dann die Matrize 14 zusätzlich auf den Stempel 16 zubewegbar.

Schließlich kann das erfindungsgemäße Fügegerät mit einer langen Ausladung ausgebildet werden. Dies bedeutet, daß beispielsweise der untere Schenkel 10 gemäß Fig. 1 als langarmiger, einarmiger Hebel ausgebildet sein kann, der sich von dem C-Bügel 12 erstreckt. Gleiches gilt natürlich für den Schenkel, der den zugeordneten Stempel 16 trägt.

Bei einem erfindungsgemäßen Verfahren zum mechanischen Fügen von Blechteilen, bei dem mittels eines Werkzeugsatzes aus mindestens einem Stempel und einer einen Amboß aufweisenden Matrize Blechmaterial unter Wirkung einer Umformenergie aus einer Blechebene gemeinsam herausverlagert und gestaucht wird, ist demnach vorgesehen, daß die Umformenergie bzw. Umformarbeit durch eine Schlagbeanspruchung in Form seriell auftretender Schläge kurzer Schlagdauer erzeugt wird. Die Reaktionskräfte können von einer auf der der auftreffenden Masse abgekehrten Seite des Werkzeugsatzes angeordneten Gegenmasse aufgenommen werden. Die Größe der Impulse kann derart bemessen werden, daß die pro Impuls zugeführte Umformenergie eine relativ geringe plastische Deformation der zu fügenden Materialien bewirkt.

Die Schlagfolge der Einzelschläge, die Schlagzahl als auch deren Schlagdauer können gewählt werden, wie vorstehend für die Fügegeräte in Verbindung mit Fig. 1 und 2 beschrieben wurde. Weiterhin kann eine durch die Schlagbeanspruchung pro Schlag von den Blechen 30 aufgenommene Schlagarbeit vorzugsweise im Bereich von 7 bis 20 Joule liegen.

Darüberhinaus kann beim Fügen in die Fügung ein Hilfsfügeteil eingearbeitet werden. Hilfsfügeteile sind hierbei Stanznieten, insbesondere solche mit Halbhohlniet, die in der Fügezone verbleiben.

Im übrigen wird verwiesen auf die Beschreibung der Fügegeräte gemäß Fig. 1 und 2.

## Patentansprüche

1. Verfahren zum mechanischen Fügen von Blechteilen, bei dem mittels eines Werkzeugsatzes aus mindestens einem Stempel (16) und einer einen Amboß aufweisenden Matrize (14) Blechmaterial (30) unter Wirkung einer Umformenergie aus einer Blechebene in einen Hohlraum der Matrize (14), dessen Boden vom Amboß gebildet wird, gemeinsam herausverlagert und gestaucht wird, wodurch ein nicht lösbares Fügeelement entsteht, **dadurch gekennzeichnet, daß** der Stempel (16) zu Beginn des Fügens gegen die Blechteile (30) vorgespannt wird und ein Fügeelement in Teilschritten entsteht, in dem die Umformenergie durch eine Schlagbeanspruchung in Form seriell auftretender Schläge kurzer Schlagdauer erzeugt wird, wobei die in jedem Schlag zugeführte Energie ausreicht, das Material unter Durchlaufen des elastischen Bereiches der Verformungskennlinie bis in den plastischen Bereich hinein umzuformen.

2. Verfahren nach Anspruch 1, **dadurch gekennzeichnet, daß** die Schlagdauer derart kurz ist, daß die Trägheit einer einer bewegten Masse zugeordneten Gegenmasse im wesentlichen nicht überwunden wird.

3. Verfahren nach Anspruch 1 oder 2, **dadurch gekennzeichnet, daß** eine bewegte Masse (40) in schneller Folge Schläge erzeugt.

4. Verfahren nach einem der Ansprüche 1 bis 3, **dadurch gekennzeichnet, daß** die Schlagbeanspruchung durch eine Schlagzahl von 10 bis 50 Schlägen pro Sekunde erzeugt wird.

5. Verfahren nach einem der Ansprüche 1 bis 4, **dadurch gekennzeichnet, daß** die Schlagdauer eines Schlages im Bereich zwischen 0,02 und 5 ms gewählt wird.

6. Verfahren nach einem der Ansprüche 1 bis 5, **dadurch gekennzeichnet, daß** eine durch die Schlagbeanspruchung pro Schlag von den Blechteilen aufgenommene Schlagarbeit im Bereich von 7 - 20 Joule liegt

7. Verfahren nach einem der Ansprüche 1 bis 6, **dadurch gekennzeichnet, daß** die Schlagbeanspruchung über ein in eine Fügung sich einarbeitendes Hilfsfügeteil übertragen wird, das in einer Fügezone verbleibt.

8. Verfahren nach einem der Ansprüche 1 bis 7, **dadurch gekennzeichnet, daß** die Schlagbeanspruchung durch eine elektromechanisch beschleunigte Masse (40) erzeugt wird.

9. Verfahren nach einem der Ansprüche 1 bis 7, **dadurch gekennzeichnet, daß** die Schlagbeanspruchung durch eine pneumatisch beschleunigte Masse (40) erzeugt wird.

10. Verfahren nach einem der Ansprüche 1 bis 7, **dadurch gekennzeichnet, daß** die Schlagbeanspruchung über eine bewegte Masse (40) erzeugt wird, die über eine in einer Achsenrichtung eine periodische Auf- und Abbewegung ausführende Anordnung beschleunigt wird.

11. Verfahren nach einem der Ansprüche 1 bis 10, **dadurch gekennzeichnet, daß** die Schlagbeanspruchung über den Stempel (16) eingeleitet wird.

12. Verfahren nach einem der Ansprüche 1 bis 10, **dadurch gekennzeichnet, daß** die Schlagbeanspruchung über die Matrize (14) eingeleitet wird.

13. Verfahren nach einem der Ansprüche 1 bis 12, **dadurch gekennzeichnet, daß** die Schlagbeanspruchung durch eine bewegte Masse (40) erzeugt wird, die durch Zünden eines Explosivstoffes beschleunigt wird.

14. Verfahren nach einem der Ansprüche 1 bis 13, **dadurch gekennzeichnet, daß** die Schlagbeanspruchung durch eine bewegte Masse \\s Teil eines schwingungsfähigen Systems, das außerhalb seiner Resonanzfrequenz betrieben wird, erzeugt wird.

15. Vorrichtung zur Durchführung des Verfahrens zum mechanischen Fügen von Blechteilen nach einem der Ansprüche 1 bis 14 mit einem Werkzeugsatz aus mindestens einem Stempel (16) und einer einen Amboß aufweisenden Matrize (14) als Werkzeugsatzelement, zwischen denen die zu verbindenden Bleche (30) flächig übereinanderliegen, wobei mindestens während des Fügevorgangs ein Werkzeugsatzelement zur Beaufschlagung der Blechteile mit einer Umformenergie verfahrbar ist, **dadurch gekennzeichnet, daß** eine Federanordnung (26) dem Stempel (16) zugeordnet ist, die dazu geeignet ist den Stempel (16) zu Beginn des Fügens gegen die Blechteile (30) vorzuspannen, und das verfahrbare Werkzeugsatzelement als Schlagwerkzeug mit einer bewegten Masse (40) ausgebildet ist, mit der eine Schlagbeanspruchung in Form serieller Schläge kurzer Schlagdauer in die Blechteile (30) einleitbar ist.

16. Vorrichtung nach Anspruch 15, **dadurch gekennzeichnet, daß** die bewegte Schlagmasse (40) von einem freifliegenden Kolben gebildet wird, der in einer dem verfahrbaren Werkzeugsatzelement zugeordneten zylinderartigen Geradführung (38) geführt ist

17. Vorrichtung nach Anspruch 16, **dadurch gekennzeichnet, daß** die beiden Seiten des Kolbens abwechselnd und in schneller Folge mit Druckluft beaufschlagbar sind.

18. Vorrichtung nach einem der Ansprüche 15 bis 17, **dadurch gekennzeichnet, daß** das Schlagwerkzeug von dem Stempel (16) gebildet wird, demgegenüber die Matrize (14) in einer Matrizenhalterung stationär eingespannt ist.

19. Vorrichtung nach Anspruch 18, **dadurch gekennzeichnet, daß** die Matrize (14) zusätzlich auf den Stempel (16) zubewegbar ist.

20. Vorrichtung nach einem der Ansprüche 15 bis 19, **dadurch gekennzeichnet, daß** der Stempel (16) in einer Stempelhalterung geradegeführt ist, die mit einer Geradführung (38) für die Schlagmasse (40) fluchtet.

21. Vorrichtung nach Anspruch 20, **dadurch gekennzeichnet, daß** die Stempelhaiterung verdrehsicher ist.

22. Vorrichtung nach einem der Ansprüche 15 bis 21, **dadurch gekennzeichnet, daß** dem Stempel (16) eine Wegbegrenzungseinrichtung zugeordnet ist.

23. Vorrichtung nach einem der Ansprüche 15 bis 17, **dadurch gekennzeichnet, daß** das Schlagwerkzeug von der Matrize (14) gebildet wird, dergegenüber der Stempel (16) stationär eingespannt ist.

24. Vorrichtung nach einem der Ansprüche 15 bis 23, **dadurch gekennzeichnet, daß** ein C-Bügel (12) vorgesehen ist, in dessen einem Schenkel (10) die Matrize (14) gehalten ist und in dessen anderem Schenkel die Stempelhalterung geführt ist.

25. Vorrichtung nach Anspruch 24, **dadurch gekennzeichnet daß** die Schenkel (10) jeweils als langschenkelige, einarmige Hebel ausgebildet sind, deren freie Enden jeweils Stempel (16) oder Matrize (14) tragen.

26. Vorrichtung nach einem der Ansprüche 15 bis 23, **dadurch gekennzeichnet, daß** die Halterung von stempel und Matrize als Zangenkonstruktion ausgebildet ist.

## Claims

1. Method of mechanically joining sheet-metal parts, in the case of which, by means of a tool set comprising at least one punch (16) and an anvil-containing die (14), sheet-metal material (30) is jointly displaced out of a sheet-metal plane, into a cavity of the die (14), of which the base is formed by the anvil, and upset, under the action of deformation energy, as a result of which a non-releasable joining element is formed, **characterized in that** the punch (16) is prestressed against the sheet-metals (30) at the beginning of the joining operation, and a joining element is formed in sub-steps, the deformation energy being produced in said joining elements by impact stressing in the form of a series of blows of short duration, and the energy supplied in each blow being sufficient in order for the material, passing through the elastic region of the characteristic deformation curve into the plastic region, to be deformed.

2. Method according to Claim 1, **characterized in that** the duration of the blows is short enough essentially to prevent the inertia of a counteracting mass, which is assigned to a moving mass, from being overcome.

3. Method according to Claim 1 and 2, **characterized in that** a moving mass (40) produces blows in quick succession.

4. Method according to one of Claims 1 to 3, **characterized in that** the impact stressing is produced by a number of blows amounting to from 10 to 50 blows per second.

5. Method according to one of Claims 1 to 4, **characterized in that** the duration of one blow is selected to be in the range between 0.02 and 5 ms.

6. Method according to one of Claims 1 to 5, **characterized in that** impact work absorbed by the sheet-metal parts per blow as a result of the impact stressing is in the range from 7-20 joules.

7. Method according to one of Claims 1 to 6, **characterized in that** the impact stressing is transmitted via an auxiliary joining part which is incorporated in a joining operation and remains in a joining zone.

8. Method according to one of Claims 1 to 7, **characterized in that** the impact stressing is produced by an electromechanically accelerated mass (40).

9. Method according to one of Claims 1 to 7, **characterized in that** the impact stressing is produced by a pneumatically accelerated mass (40).

10. Method according to one of Claims 1 to 7, **characterized in that** the impact stressing is produced via a moving mass (40) which is accelerated via an arrangement which executes a periodic movement up and down in an axial direction.

11. Method according to one of Claims 1 to 10, **characterized in that** the impact stressing is introduced via the punch (16).

12. Method according to one of Claims 1 to 10, **characterized in that** the impact stressing is introduced via the die (14).

13. Method according to one of Claims 1 to 12, **characterized in that** the impact stressing is produced by a moving mass (40) which is accelerated by the ignition of an explosive.

14. Method according to one of Claims 1 to 13, **characterized in that** the impact stressing is produced by a moving mass (40) as part of a vibratory system which is operated outside its resonant frequency.

15. Apparatus for implementing the method of mechanically joining sheet-metal parts according to one of Claims 1 to 14, having a tool set comprising at least one punch (16) and an anvil-containing die (14) as the tool-set element [sic], between which the metal sheets (30) which are to be connected lie flat one upon the other during the joining operation, it being the case that at least one tool-set element can be displaced in order to subject the sheet-metal parts to deformation energy, **characterized in that** the punch (16) is assigned a spring arrangement (26) which is suitable for prestressing the punch (16) against the sheet-metal parts (30) at the beginning of the joining operation, and the displaceable tool-set element is designed as a striking tool with a moving mass (40) by means of which impact stressing in the form of a series of blows of short duration can be introduced into the sheet-metal parts (30).

16. Apparatus according to Claim 15, **characterized in that** the moving striking mass (40) is formed by a free-floating piston which is guided in a cylinder-like rectilinear guide (38) assigned to the displaceable tool-set element.

17. Apparatus according to Claim 16, **characterized in that** the two sides of the piston are subjected alternately and in quick succession to the action of compressed air.

18. Apparatus according to one of Claims 15 to 17, **characterized in that** the striking tool is formed by the punch (16), opposite which the die (14) is clamped in a stationary manner in a die mount.

19. Apparatus according to Claim 18, **characterized in that** the die (14) can additionally be moved towards the punch (16).

20. Apparatus according to one of Claims 15 to 19, **characterized in that** the punch (16) is guided rectilinearly in a punch mount, which is aligned with a rectilinear guide (38) for the striking mass (40).

21. Apparatus according to Claim 20, **characterized in that** the punch mount is secured against rotation.

22. Apparatus according to one of Claims 15 to 21, **characterized in that** the punch (16) is assigned a displacement-limiting means.

23. Apparatus according to one of Claims 15 to 17, **characterized in that** the striking tool is formed by the die (14), opposite which the punch (16) is clamped in a stationary manner.

24. Apparatus according to one of Claims 15 to 23, **characterized in that** there is provided a C-bracket (12), in one leg (10) of which the die (14) is retained and in the other leg of which the punch mount is guided.

25. Apparatus according to Claim 24, **characterized in that** the legs (10) are each designed as long-limbed, single-armed levers, of which the free ends each bear a punch (16) or die (14).

26. Apparatus according to one of Claims 15 to 23, **characterized in that** the mount of the punch and die are formed as a tong structure.

## Revendications

1. Procédé pour l'assemblage mécanique de tôles métalliques, dans lequel au moyen d'un jeu d'outils composé d'au moins un poinçon (16) et d'une matrice (14) présentant une enclume, on déplace et refoule de la matière des tôles (30) en dehors du plan des tôles, dans une cavité de la matrice (14) dont le fond est formé par l'enclume, sous l'effet d'une énergie de formage, pour réaliser un élément d'assemblage non-séparable, **caractérisé en ce que** le poinçon (16) est pré-contraint contre les pièces en tôle (30) au début de l'assemblage et l'assemblage est réalisé par étapes, en produisant l'énergie de formage par une sollicitation de choc sous la forme de chocs de courte durée produits en série, l'énergie fournie à chaque choc étant suffisante pour façonner le matériau en allant au delà du domaine élastique de la caractéristique de déformation jusque dans le domaine plastique.

2. Procédé selon la revendication 1, **caractérisé en ce que** la durée des chocs est brève, de façon à ne pas vaincre essentiellement l'inertie d'une contre-masse associée à une masse en mouvement.

3. Procédé selon la revendication 1 ou 2, **caractérisé en ce qu'**une masse en mouvement (40) produit des chocs se succédant rapidement.

4. Procédé selon l'une des revendications 1 à 3, **caractérisé en ce que** la sollicitation de choc est produite par un nombre de chocs de 10 à 50 par seconde.

5. Procédé selon l'une des revendications 1 à 4, **caractérisé en ce que** la durée d'un choc est sélectionnée dans la plage allant de 0,02 à 5ms.

6. Procédé selon l'une des revendications 1 à 5, **caractérisé en ce que** le travail résultant de la sollicitation de choc, absorbé par les tôles, est de 7 à 20 joules par choc.

7. Procédé selon l'une des revendications 1 à 6, **caractérisé en ce que** la sollicitation de choc est transmise par l'intermédiaire d'une pièce d'assemblage auxiliaire s'insérant dans un assemblage et restant dans une zone d'assemblage.

8. Procédé selon l'une des revendications 1 à 7, **caractérisé en ce que** la sollicitation de choc est produite par une masse (40) accélérée de manière électromécanique.

9. Procédé selon l'une des revendications 1 à 7, **caractérisé en ce que** la sollicitation de choc est produite par une masse (40) accélérée de manière pneumatique.

10. Procédé selon l'une des revendications 1 à 7, **caractérisé en ce que** la sollicitation de choc est produite par l'intermédiaire d'une masse en mouvement (40) qui est accélérée par l'intermédiaire d'un dispositif exécutant un mouvement périodique de montée et de descente dans une direction axiale.

11. Procédé selon l'une des revendications 1 à 10, **caractérisé en ce que** la sollicitation de choc est induite par l'intermédiaire du poinçon (16).

12. Procédé selon l'une des revendications 1 à 10, **caractérisé en ce que** la sollicitation de choc est induite par l'intermédiaire de la matrice (14).

13. Procédé selon l'une des revendications 1 à 12, **caractérisé en ce que** la sollicitation de choc est produite par une masse en mouvement (40) qui est accélérée par inflammation d'une substance explosive.

14. Procédé selon l'une des revendications 1 à 13, **caractérisé en ce que** la sollicitation de choc est produite par une masse en mouvement (40) faisant partie d'un système vibratoire qui est actionné en dehors de sa fréquence de résonance.

15. Dispositif pour mettre en oeuvre le procédé l'assemblage mécanique de tôles métalliques selon l'une des revendications 1 à 14 à l'aide d'un jeu d'outils composé d'au moins un poinçon (16) et d'une matrice (14) présentant une enclume constituant un jeu d'outils, entre lesquels les tôles (30) à assembler sont superposées à plat pendant le procédé d'assemblage, au moins un élément du jeu d'outil étant mobile pour appliquer sur les tôles une énergie de formage, **caractérisé en ce qu'**un agencement de ressort (26) associé au poinçon (16) est agencé pour pré-contraindre le poinçon (16)contre les pièces en tôle (30) au début de l'assemblage et **en ce que** l'élément du jeu d'outil mobile est constitué par un outil de percussion avec une masse en mouvement (40) avec laquelle une sollicitation de choc peut être induite dans les tôles (30) sous la forme de chocs en série de courte durée.

16. Dispositif selon la revendication 15, **caractérisé en ce que** la masse en mouvement (40) est formée par un piston libre, qui est guidé dans un guidage droit (38) de forme cylindrique associé à l'élément de jeu d'outils mobile.

17. Dispositif selon la revendication 16, **caractérisé en ce que** les deux côtés du piston peuvent être soumis alternativement en succession rapide à de l'air comprimé.

18. Dispositif selon l'une des revendications 15 à 17, **caractérisé en ce que** l'outil de percussion est formé par le poinçon (16) en face duquel la matrice (14) est fixée de manière stationnaire dans un support de matrice.

19. Dispositif selon la revendication 18, **caractérisé en ce que** la matrice (14) peut être mobile en supplément en direction du poinçon (16).

20. Dispositif selon l'une des revendications 15 à 19, **caractérisé en ce que** le poinçon (16) est guidé de façon rectiligne dans un support de poinçon, qui est aligné avec un guidage droit (38) de la masse de percussion (40).

21. Dispositif selon la revendication 20, **caractérisé en ce que** le support de poinçon est préservé de la torsion.

22. Dispositif selon l'une des revendications 15 à 21, **caractérisé en ce qu'**un dispositif de limitation de course est associé au poinçon (16).

23. Dispositif selon l'une des revendications 15 à 17, **caractérisé en ce que** l'outil de percussion est formé par la matrice (14) en face de laquelle le poinçon (16) est fixé de manière stationnaire.

24. Dispositif selon l'une des revendications 15 à 23, **caractérisé en ce qu'**il est prévu un arceau en C (12) dans l'une des branches (10) duquel la matrice (14) est maintenue et dans l'autre branche duquel le support de poinçon est guidé.

25. Dispositif selon la revendications 24, **caractérisé en ce que** les branches (10) sont conformées en leviers à un bras, à branche longue, dont les extrémités libres portent chacune le poinçon (16) ou la matrice (14).

26. Dispositif selon l'une des revendications 15 à 23, **caractérisé** en ce le support du poinçon et de la matrice est conformé en pince.
